# EUROPÄISCHE PATENTSCHRIFT

(11) **EP 0 818 599 B1**
(45) Veröffentlichungstag und Bekanntmachung des Hinweises auf die Patenterteilung: **23.08.2000**
(21) Anmeldenummer: 97111449.1
(22) Anmeldetag: 07.07.1997
(51) Int. Cl.: E05F 7/00, E05D 15/52

(54) **Dreh- und Drehkippfenster, -Tür od. dgl. mit Flügelstütze**
Pivoting and pivoting/tilting window, door or similar with wing support
Fenêtre ou porte ou similaire pivotante et pivotante basculante avec appui d'aile

(30) Priorität: 09.07.1996 DE 29611892 U
(43) Veröffentlichungstag der Anmeldung: 14.01.1998
(73) Patentinhaber: SIEGENIA-FRANK KG, 57074 Siegen (DE)
(72) Erfinder: Fischbach, Karl Heinz, 57258 Freudenberg (DE)

(56) Entgegenhaltungen:
- EP-A- 0 039 007
- AT-B- 286 820
- DE-A- 3 336 573

## Beschreibung

Die Erfindung hat ein Dreh- und Drehkippfenster bzw. eine -Tür od. dgl. mit Flügelstütze nach dem Oberbegriff des Anspruchs 1 zum Gegenstand.

Ein derartiges Fenster ist beispielsweise aus der DE -A 3336573 bekannt geworden. Dabei ist in dem unteren waagerechten Freiraum von Flügel und Rahmen ein Stützelement vorgesehen, welches auf einen Ausstellarm des unteren Scharniers einwirkt, so dass dieser ohne Kollision mit dem Rahmen in den Freiraum eintauchen kann. Durch die Korrektur der Durchbiegung des Ausstellarms wird dabei auch eine Relativausrichtung des Flügels bezüglich des Rahmens über die Anlenkpunkte des Ausstellarms bewirkt.

Andere Flügelstützen - auch Auflaufvorrichtungen genannt - sind ebenfalls bereits bekannt, wie beispielsweise die AT-PS 286820 belegt. Sie dienen hauptsächlich zum Anheben der sich bei ihrem Öffnen in Drehrichtung senkenden Flügel von Fenstern, Türen od. dgl. in eine vorbestimmte, zum Blendrahmen exakt ausgerichtete Schließstellung.

Diese bekannten Flügelstützen bzw. Auflaufvorrichtungen werden an den Fenstern, Türen od. dgl. in unmittelbarer Nähe ihrer Öffnungsseite in den Freiraum zwischen den unteren waagerechten Falzumfangsflächen von Flügel und Blendrahmen eingesetzt, so daß sie dort bei jeder Schließbewegung des Flügels aus seiner Drehstellung aufeinander treffen, schon bevor der Flügel seine vollständige Schließlage zum Blendrahmen eingenommen hat. Während des letzten Teils seiner Schließbewegung wird dann der bei seinem Öffnen abgesenkte Flügel soweit angehoben, daß er in der endgültigen Schließstellung eine Lage relativ zum Blendrahmen einnimmt, in welcher er sich dann durch Verriegelungsvorrichtungen eines Treibstangenbeschlages sicher gegen unerwünschtes Öffnen festlegen läßt.

Die Erfindung zielt auf die Schaffung einer Flügelstütze bzw. Auflaufvorrichtung der eingangs genannten Gattung ab, deren Auflauf- und Stützelemente unter Beibehaltung einer unauffälligen und nicht vorspringenden Einbaulage an den Falzumfangsflächen von Flügel und Blendrahmen die ihnen zugedachte Funktion schon sicher und folgerichtig erfüllen können, wenn der Flügel beim Schließen aus der Drehöffnungsstellung noch einen relativ großen Abstand von seiner Schließlage am Blendrahmen einnimmt, so daß sichergestellt ist, daß die Riegelglieder ordnungsgemäß zusammenwirken.

Diese Aufgabe wird nach der Erfindung durch die Merkmale des Anspruchs 1 gelöst.

Dadurch werden die Auflauf- und Stützelemente der Flügelstütze bei einer Schließbewegung des Flügels aus der Drehöffnungsstellung in jedem Falle früher aufeinandertreffen und ihre Wirkung entfalten können, als die an der betreffenden Verriegelungsstelle zusammenwirkenden Riegelglieder. So ist dauerhaft sichergestellt, daß letztere problemlos in ihre ordnungsgemäße Funktionslage zueinander gelangen.

Besonders bewährt hat es sich erfindungsgemäß, die Auflauf- und Stützelemente mit einander zugewendeten Auflauf- und Stützflächen auszustatten, die eine sowohl in Öffnungsrichtung des Fensters bzw. der Tür nach abwärts geneigte Lage haben, als auch in Richtung zur Gelenkseite des Fensters bzw. der Tür hin mit Abwärtsneigung verlaufen. Eines der Auflauf- und Stützelemente kann dabei in vorteilhafter Weise frei drehbar gelagert sein und aus einer Rolle mit konischer Mantelfläche bestehen.

Schließlich erweist es sich auch als vorteilhaft, wenigstens einem der Auflauf- und Stützelemente eine in Richtung der Fenster- oder Türbreite justierfähige Befestigung zu geben.

Hinsichtlich ihrer bauliche Ausgestaltung kann die erfindungsgemäße Flügelstütze bzw. können deren flügel- und blendrahmenseitige Auflauf- und Stützelemente durchaus der AT-PS 286820 nachgebildet werden.

Die einzige Figur der Zeichnung zeigt in schematisch vereinfachter Ansichtsdarstellung ein Drehkippfenster. Hierbei ist am Blendrahmen 1 der Flügel 2 einerseits um eine seitliche Vertikalachse 3-3 in Drehstellung öffenbar gehalten.Andererseits kann der Flügel 2 aber auch um eine untere waagerechte Achse 4-4 in ein Kippstellung geöffnet werden. Im Schnittpunkt der beiden Achsen 3-3 und 4-4 ist der Flügel 2 zu diesem Zweck über ein Drehkipp-Ecklager 5 am Blendrahmen 1 abgestützt. Oben wird er von einer Ausstellvorrichtung 6 gehalten, die für das Drehöffnen am Blendrahmen 1 das obere Drehlager 7 für den Flügel 2 schafft. Beim Kippöffnen des Flügels 2 wird durch die Ausstellvorrichtung 6 dessen Kippöffnungsweite begrenzt. Beim Kippöffnen des Flügels 2 ist zwischen diesem und dem Blendrahmen 1 an der vom Drehkipp-Ecklager 5 abgewendeten Öffnungsseite des Fensters bzw. der Tür noch eine Kippriegelvorrichtung 8 eingerückt. Diese muß jedoch für das Drehöffnen des Flügels 2 ausgerückt werden.

Zur ordnungsgemäßen Einstellung sowohl der Drehfunktion als auch der Kippfunktion des Fensters bzw. der Tür ist dieses bzw. diese mit einem Eingriff-Treibstangenbeschlag 9 allgemein üblicher Bau- und Funktionsart ausgestattet. Dieser dient auch dazu, den in seiner Schließlage am Blendrahmen 1 anliegenden Flügel 2 ordnungsgemäß zu verriegeln. Er betätigt hierzu eine Mehrzahl von Verriegelungsstellen 10, an denen üblicherweise jeweils ein flügelseitiger Riegelzapfen 11 und eine blendrahmenseitige Schließplatte 12 zusammenwirken.

Bei Fenstern und Türen, die in ihrer Breite eine bestimmte Abmessung, beispielsweise von 1200 mm überschreiten, wird auch zwischen dem unteren waagerechten Flügel- und Blendrahmenholm mindestens eine Verriegelungsstelle 10a vorgesehen, an welcher ebenfalls ein flügelseitiger Riegelzapfen 11 mit einer blendrahmenseitigen Schließplatte 12 zusammenwirkt.

In der Zeichnung ist als Besonderheit gezeigt, daß im Abstandsbereich 13 zwischen der seitlichen aufrechten Gelenkachse 3-3 des Fensters oder der Tür und der zwischen dem unteren waagerechten Flügel- und Blendrahmenschenkel - als sogenannte Mittelverriegelung - vorgesehenen Verriegelungsstelle 10a zwischen die Falzumfangsflächen von Flügel 2 und Blendrahmen 1 eine Flügelstütze 14 eingebaut ist. Diese Flügelstütze 14 wird von einem an der Falzumfangsfläche des Flügels 2 angeordneten Auflauf- und Stützelement 15 sowie einem an der Falzumfangsfläche des Blendrahmens 1 montierten Auflauf- und Stützelements 16 gebildet. Dabei ist klar, daß die Auflauf- und Stützelemente 15, 16 der Flügelstütze 14 bezogen auf die Fenster- oder Türbreite einen Abstand von der Öffnungsseite des Fensters bzw. der Tür haben können, welcher größer bemessen ist als ihr Abstand von der aufrechten Gelenkachse 3-3.

Folge dieser besonderen Einbau-Anordnung der Flügelstütze 14 ist, daß deren Auflauf- und Stützelemente 15 und 16 bei jeder Schließbewegung des Flügels 2 aus seiner Drehöffnungsstellung früher aufeinandertreffen können als der Riegelzapfen 11 und das Schließstück 12 der unteren Verriegelungsstelle 10a zwischen Flügel 2 und Blendrahmen 1. Unter Vermittlung der Flügelstütze 14 werden deshalb die Funktionsteile 11 und 12 der Verriegelungsstelle 10a also in jedem Falle hemmungsfrei zusammen- und auch auseinandergeführt. D.h., Funktionsschwierigkeiten bei der Betätigung des Treibstangenbeschlages 9 lassen sich wirksam vermeiden. Das gilt natürlich auch für alle weiteren Verriegelungsstellen 10 zwischen Flügel 2 und Blendrahmen 1, weil die in besonderer Weise - nämlich relativ nahe der aufrechten Gelenkachse 3-3 -eingebaute Flügelstütze 14 den in Schließlage zum Blendrahmen 1 gelangten Flügel 2 überall in die ordnungsgemäße Ausrichtlage bringt.

In ihrer baulichen Ausgestaltung können die Auflauf- und Stützelemente 15 und 16 der Flügelstütze 14 die bereits durch AT-PS 286820 vorbekannten Merkmale nutzen.

Das Wesen der Erfindung liegt in der besonderen räumlichen Zuordnung der Flügelstütze 14 relativ zum Flügel 2 und zum Blendrahmen 1 von Dreh- und Drehkipp-Fenstern, -Türen od. dgl..

## Patentansprüche

1. Dreh- und Drehkipp-Fenster, -Tür od. dgl. mit Flügelstütze (14), die im Freiraum zwischen den unteren waagerechten Falzumfangsflächen von Flügel (2) und Blendrahmen (3) zusammenwirkende Auflauf- und Stützelemente (15 und 16) aufweist, wobei die Auflauf- und Stützelemente (15 und 16) - bezogen auf die Fenster- oder Türbreite - mit einem Abstand von der Öffnungsseite eingebaut sind, welcher etwa gleich dem oder aber größer als der Abstand von der aufrechten Flügel-Gelenkseite (3-3) bemessen ist,
dadurch gekennzeichnet,
daß die Auflauf- und Stützelemente (15 und 16) im Abstandsbereich (13) zwischen der aufrechten Flügel-Gelenkseite (3-3) des Fensters oder der Tür und einer Verriegelungsstelle (10a) eingebaut sind, die als eine untere Zwischen- bzw. Mittelverriegelung vom Flügel (2) auf den Blendrahmen (1) übergreift.

2. Dreh- und Drehkipp-Fenster, -Tür od. dgl. mit Flügelstütze (14) nach Anspruch 1,
dadurch gekennzeichnet,
daß die Auflauf- und Stützelemente (15 und 16) mit einander zugewendeten Auflauf- und Stützflächen ausgestattet sind, die eine sowohl in der Öffnungsrichtung des Fensters bzw. der Tür nach abwärts geneigte Lage haben, als auch in Richtung zur Flügel-Gelenkseite (3-3) des Fensters bzw. der Tür hin mit einer Abwärtsneigung verlaufen.

3. Dreh- und Drehkipp-Fenster, -Tür od. dgl. mit Flügelstütze (14) nach einem der Ansprüche 1 oder 2,
dadurch gekennzeichnet,
daß eines (15) der Auflauf- und Stützelemente (15 und 16) frei drehbar gelagert ist und aus einer Rolle mit konischer Mantelfläche besteht.

4. Dreh- und Drehkipp-Fenster, -Tür od. dgl. mit Flügelstütze nach einem der Ansprüche 1 bis 3,
dadurch gekennzeichnet,
daß wenigstens eines der Auflauf- und Stützelemente (15 und 16) eine in Richtung der Fenster- oder Türbreite justierfähige Befestigung hat.

## Claims

1. A turn and turn/tilt window, door or the like, with a leaf support (14) which, in the free space between the bottom horizontal rebate peripheral surfaces of the leaf (2) and fixed frame (3) has cooperating ramp and support elements (15 and 16), the ramp and support elements (15 and 16) being installed at a distance - with respect to the window or door width - from the opening side substantially equal to or larger than the distance from the upright leaf hinge side (3-3), characterised in that the ramp and support elements (15 and 16) are installed in the zone (13) of the spacing between the upright leaf hinge side (3-3) of the window or door and a locking point (10a) which engages over the fixed frame (1) in the form of a lower intermediate or middle locking of the leaf (2).

2. A turn and turn/tilt window, door or the like with a leaf support (14) according to claim 1, characterised in that the ramp and support elements (15 and 16) are provided with facing ramp and support surfaces which have a downwardly inclined position in the opening direction of the window or door and also extend with a downward inclination in the direction of the leaf hinge side (3-3) of the window or door.

3. A turn and turn/tilt window, door or the like with a leaf support (14) according to claim 1 or 2, characterised in that one (15) of the ramp and support elements (15 and 16) is mounted to be freely rotatable and consists of a roller with a conical outer surface.

4. A turn and turn/tilt window, door or the like with a leaf support according to any one of claims 1 to 3, characterised in that at least one of the ramp and support elements (15 and 16) has a fixing which is adjustable in the direction of the window or door width.

## Revendications

1. Fenêtre ou porte ou similaire pivotante et pivotante basculante avec appui d'aile dont l'espace libre situé entre les surfaces horizontales inférieures entourant les rainures d'ailes (2) et les traverses dormantes (3) présente des éléments de guidage et d'appui (15 et 16) agissant simultanément, les éléments'd'inertie et d'appui (15 et 16) étant intégrés à une certaine distance du côté d'ouverture - en fonction de la largeur de fenêtre ou de porte -, supérieure ou égale à la distance séparant ces éléments du côté articulé de l'aile verticale,
caractérisé en ce que
les éléments de guidage et d'appui (15 et 16) sont intégrés dans la zone (13) située entre le côté articulé (3-3) de l'aile verticale ou de la porte et un emplacement de verrouillage (10a) qui chevauche les traverses dormantes à partir de l'aile (Z) comme un verrouillage inférieur intermédiaire.

2. Fenêtre ou porte ou similaire pivotante et pivotante basculante avec appui d'aile (14) selon la revendication 1,
caractérisée en ce que
les éléments de guidage et d'appui (15 et 16) présentent des surfaces de guidage et d'appui orientées l'une vers l'autre et penchées vers le bas dans le sens d'ouverture de la fenêtre et de la porte et dans le sens du côté articulé de l'aile (3-3) de la fenêtre ou de la porte.

3. Fenêtre ou porte ou similaire pivotante et pivotante basculante avec appui d'aile (14) selon la revendication 1 ou 2,
caractérisée en ce que
un (15) des éléments de guidage et d'appui (15 et 16) peut pivoter librement et consiste en un rouleau avec surface extérieure cônique.

4. Fenêtre ou porte ou similaire pivotante et pivotante basculante avec appui d'aile selon l'une ou l'autre des revendications 1 à 3,
caractérisée en ce que
au moins un des éléments de guidage et d'appui (15 et 16) dispose d'une fixation ajustable dans le sens de la largeur de fenêtre ou de porte.
